# EUROPÄISCHE PATENTSCHRIFT

(11) **EP 1 132 026 B1**
(45) Veröffentlichungstag und Bekanntmachung des Hinweises auf die Patenterteilung: **03.12.2003**
(21) Anmeldenummer: 01103131.7
(22) Anmeldetag: 09.02.2001
(51) Int. Cl.: A47B 91/00, A47F 5/10

(54) **Rundsäulen-Regalständer**
Circular section column shelf stand
Pied de rayonnage à section circulaire

(30) Priorität: 07.03.2000 DE 20004227 U
(43) Veröffentlichungstag der Anmeldung: 12.09.2001
(73) Patentinhaber: Tegometall (International) AG, 8574 Lengwil (CH)
(72) Erfinder: Bohnacker, Ulrich, 8559 Fruthwilen (CH)
(74) Vertreter: Strehl Schübel-Hopf & Partner

(56) Entgegenhaltungen:
- EP-A- 0 685 190
- US-A- 1 737 971
- US-A- 3 622 113
- US-A- 3 851 981
- US-A- 4 786 021

## Beschreibung

Bekannt sind Ständer für Metallregale, insbesondere Präsentationsund Verkaufsregale, deren Säulen und Fußteil-Ausleger aus Rundprofilelementen gebildet sind. Runde, insbesondere kreisrunde Hohlprofile sind wegen ihren hohen Stabilität bei geringem Materialeinsatz besonders günstig. Üblicherweise sind die Säulen mit Schlitzen zum Einhängen von Konsolen oder sonstigen Regalelementen, die Fußteil-Ausleger mit Teller- oder sonstigen Standfüßen versehen.

Bei freistehenden Regalständem werden die Fußteil-Ausleger in der Regel mit der Säule verschweißt. Handelt es sich um eine Rundsäule, so ist die Verschweißung mit erhöhtem Arbeitsaufwand verbunden.

Ein weiterer Nachteil fester Verschweißung zwischen Säule und Fußteil besteht darin, daß sich insgesamt L- oder T-förmige Regalständer ergeben, die sperrig und daher für Transport, Verpackung und Handhabung ungünstig sind.

Aus WO 96/10936 ist eine Anordnung bekannt, bei der eine aus einem Rundprofilrohr mit angesetzter U-Profil-Schiene gebildete Säule an einem aus Rundprofilen gebildeten dreiarmigen Fußteil verankert ist. Außer der Möglichkeit einer Verschweißung ist über Verankerung nichts offenbart.

DE-A-4 417 339 betrifft die Befestigung einer Rundsäule an einem rechteckig gestalteten Träger, in den ein spezieller Stützkonus eingeformt ist. An diesem Stützkonus ist die Rundsäule ausschließlich kraftschlüssig befestigt, nämlich durch eine konische Spannhülse, die durch drei Bolzen mit dem Stützkonus des Auslegers verschraubt wird und dabei das untere Ende der Säule einklemmt. Diese Art der Verbindung setzt beim Ausleger ein Spezialprofil sowie verhältnismäßig genau angepaßte zusätzliche Bauteile voraus und ist für höhere Belastungen ungeeignet.

Der Erfindung liegt die generelle Aufgabe zugrunde, Nachteile, wie sie bei Regalständern nach dem Stand der Technik bestehen, mindestens teilweise zu beseitigen. Eine speziellere Aufgabe kann darin gesehen werden, ein Fußteil für einfach herstellbare und zu handhabende Regalständer, insbesondere Rundsäulen-Regalständer, anzugeben.

Die Lösung dieser Aufgabe ist in Anspruch 1 gekennzeichnet. Die danach vorgesehene Verbindung von Säule und Ausleger gestattet es, den Regalständer mit wenigen Handgriffen am Ort der Regalmontage zusammenzubauen. Die erfindungsgemäß vorgesehenen Bolzen ergeben eine hohe Festigkeit der Verbindung, die auch hohe Belastungen aushält.

Die Weiterbildungen der Erfindung nach den Ansprüchen 2 bis 5 erhöhen die Festigkeit und Kippsicherheit der Befestigung der Säule am Ausleger. Bei der Ausgestaltung der Erfindung nach Anspruch 6 läßt sich ein Tellerfuß genau in der Achse der Säule anordnen.

Ausführungsbeispiele der Erfindung werden nachstehend anhand der Zeichnungen näher erläutert. Darin zeigt
- Figur 1: eine teilweise geschnittene Seitenansicht eines zweiseitigen Regalständers,
- Figur 2: eine gegenüber der Darstellung nach Figur 1 um 90° gedrehte Ansicht der Säule des Regalständers,
- Figur 3: eine Unteransicht der Säule nach Figur 2, und
- Figur 4: eine Seitenansicht eines Ausleger für einen einseitigen Regalständer.

Der in Figur 1 bis 3 gezeigte Regalständer besteht aus einer Säule **30** und einem Ausleger **31**, die beide aus kreisrunden Hohlprofilelementen gebildet sind. Vorzugsweise haben Säule **30** und Ausleger **31** den gleichen Querschnitt. Die Säule **30** ist über ihre gesamte Länge und zwar längs vier um jeweils **90°** versetzten Axiallinien mit Reihen von Doppelschlitzen **32** zum Einhängen von Haken an Regalkonsolen, Rückwänden oder sonstigen Regalelementen versehen.

Der Ausleger **31** ist an beiden Enden durch Abschlußelemente **33** verschlossen. Nahe den Abschlußelementen **33** sind an seiner Unterseite mit in der Höhe justierbare Tellerfüße **34** vorgesehen.

Gemäß Figur 2 ist die Säule **30** an ihrem unteren Ende derart zylindrisch geschnitten, so daß sich eine Schnittfläche **35** ergibt, deren Radius mit dem Außenradius des den Ausleger 31 bildenden Rohrs übereinstimmt.

Wie in Figur 3 gezeigt, ist an zwei in Achsrichtung des Auslegers **31** diametral gegenüberliegenden Stellen der Säule **30** jeweils ein zylindrischer Bolzen **36** mit seinem oberen Bereich an der Innenwand der Säule **30** angeschweißt. Die beiden Bolzen **36** ragen aus dem unteren Ende der Säule **30** um ein Maß heraus, das dem Durchmesser des Auslegers **31** entspricht.

Die beiden Bolzen **36** durchsetzen zwei an der obersten Stelle des Auslegers **31** in dessen senkrechter Mittelebene vorgesehene Bohrungen **37** und verlaufen im wesentlichen über die gesamte Querschnittshöhe des Auslegers **31,** so daß sie an der untersten Stelle des Auslegers **31** enden. An dieser Stelle ist der Ausleger **31** mit zwei weiteren Bohrungen **38** versehen, die mit den Bohrungen **37** in senkrechter Richtung fluchten. Die Bohrungen **38** werden von Schrauben 39 durchsetzt, die in Innengewinde 40 in den unteren Bereichen der Bolzen **36** eingreifen.

Die Bohrungen **37** haben nur geringfügig größeren Durchmesser als die Bolzen **36;** ebenso haben die Bohrungen **38** nur geringfügig größere Durchmesser als die Schäfte der Schrauben **39.** Ferner enden die Bolzen **36** kurz oberhalb der Innenfläche des Auslegers **31,** um eine Verspannung beim Anziehen der Schrauben **39** zu erreichen. Alle diese Maßnahmen führen in Verbindung mit der zylindrischen Schnittfläche **35** der Säule **30** zu einer festen und kippsicheren Verbindung zwischen Säule **30** und Ausleger **31**.

Während es sich bei dem Regalständer nach Figur 1 um einen zweiseitigen Ständer handelt, zeigt Figur 4 einen Ausleger **31'** für einen einseitigen Regalständer. In diesem Fall sind die Bohrungen **37** und **38** für die (in Figur 4 nicht gezeigten) Bolzen einer (ebenfalls nicht gezeigten) Säule nahe dem rechten Auslegerende angeordnet. Zwischen den unteren Bohrungen **38** ist eine Gewindehülse **41** zur Aufnahme eines in der Höhe verstellbaren Tellerfußes **42** eingesetzt. Da die Bolzen an zwei diametral gegenüberliegenden Stellen an der Innenwand der Säule angeordnet sind, reicht der Platz zwischen den Bohrungen **38** zur Aufnahme des genannten Tellerfußes **42** aus, der sich somit in der Achse der Säule befindet.

Ein ähnlicher Tellerfuß **42** kann auch bei dem zweiseitigen Regalständer nach Figur 1 als Mittelfuß zwischen den beiden äußeren Tellerfüßen **34** vorgesehen sein.

## Patentansprüche

1. Regalständer mit einer aus einem Rundrohr gebildeten Säule (**30**) und einem ebenfalls aus einem Rundrohr gebildeten, quer zu der Säule verlaufenden Ausleger (**31**), **dadurch gekennzeichnet, daß** die Säule (**30**) mit dem Ausleger (**31**) durch zwei Bolzen (**36**) verbunden ist, deren obere Bereiche an zwei diametral gegenüberliegenden Stellen mit der Innenwand der Säule (**30**) durch Schweißung verbunden sind und die durch zwei in der senkrechten Mittelebene des Auslegers (**31**) angeordnete Bohrungen (**37**) hindurch die Höhe des Auslegers (**31**) im wesentlichen vollständig durchsetzen und mit ihren unteren Enden an dem Ausleger (**31**) fixiert sind.

2. Regalständer nach Anspruch 1, wobei die Fixierung durch Schrauben (**39**) erfolgt, die an der untersten Stelle des Auslegers (**31**) vorhandene Bohrungen (**38**) durchsetzen und in Gewinde (**40**) in den unteren Enden der Bolzen (**36**) eingreifen.

3. Regalständer nach Anspruch 1 oder 2, wobei das untere Ende der Säule (**30**) dem Außenprofil des Auslegers (**31**) entsprechend zylindrisch geschnitten (**35**) ist.

4. Regalständer nach einem der vorhergehenden Ansprüche, wobei der Ausleger (**31**) im Bereich zwischen den Bolzen (**36**) mit einer Gewindehülse (**41**) zur Aufnahme eines Tellerfußes (**42**) versehen ist.

## Claims

1. A shelf stand comprising a column (**30**) formed of a circular-section tube and a leg (**31**) also formed of a circular-section tube and extending transversely to the column, **characterised in that** the column (**30**) is connected to the leg (**31**) by two bolts (**36**) the upper portions of which are connected by welding to the inner wall of the column (**30**) at two diametrically opposite locations, the bolts passing through two bores (**37**) disposed in the vertical centre plane of the leg (**31**), extending essentially through the entire height of the leg (**31**), and having their lower ends fixed to the leg (**31**).

2. The shelf stand of claim 1, wherein the fixation is by screws (**39**) which extend through bores (**38**) provided at the lowermost point of the leg (**31**) and which engage threads formed in the lower ends of the bolts (**36**) .

3. The shelf stand of claim 1 or 2, wherein the lower end of the column (**30**) is cut along (**35**) cylindrically to conform to the outer profile of the leg (**31**).

4. The shelf stand of any preceding claim, wherein the leg (**31**) is provided in an area between the bolts (**36**) with a threaded sleeve (**41**) for receiving a disk-like foot (**42**).

## Revendications

1. Pied de rayonnage avec une colonne (30) constituée d'un tube à section circulaire et d'une console (31), orientée transversalement par rapport à la colonne, également constituée d'un tube à section circulaire, **caractérisé en ce que** la colonne (30) est reliée à la console (31) par deux boulons (36), dont les zones supérieures sont reliées par soudage à la paroi intérieure de la colonne (30), en deux emplacements diamétralement opposés et qui traversent sensiblement entièrement la hauteur de la console (31) par deux alésages (37), disposés dans le plan médian vertical de la console (31) et sont fixés à la console (31) par leurs extrémités inférieures.

2. Pied de rayonnage selon la revendication 1, dans lequel la fixation s'effectue par des vis (39), qui traversent les alésages (38) existants à l'emplacement le plus inférieur de la console (31) et s'engagent dans des taraudages (40) dans les extrémités inférieures des boulons (36).

3. Pied de rayonnage selon la revendication 1 ou 2, dans lequel l'extrémité inférieure de la colonne (30) est découpée de manière cylindrique, en conformité avec le profil extérieur de la console (31).

4. Pied de rayonnage selon l'une des revendications précédentes, dans lequel la console (31) est pourvue dans la zone située entre les boulons (36) d'un manchon taraudé (41) pour loger un pied à plateau (42).
